# EUROPÄISCHE PATENTSCHRIFT

(11) **EP 3 452 773 B1**
(45) Veröffentlichungstag und Bekanntmachung des Hinweises auf die Patenterteilung: **25.11.2020**
(21) Anmeldenummer: 17731060.4
(22) Anmeldetag: 24.04.2017
(51) Int. Cl.: F28G 15/00, F28F 27/00, F22B 37/56

(54) **VERFAHREN UND VORRICHTUNG ZUR ÜBERWACHUNG EINES WÄRMETAUSCHERS**
METHOD AND APPARATUS FOR MONITORING A HEAT EXCHANGER
PROCÉDÉ ET DISPOSITIF POUR LA SUPERVISION D'UN ÉCHANGEUR DE CHALEUR

(30) Priorität: 03.05.2016 DE 102016108209
(43) Veröffentlichungstag der Anmeldung: 13.03.2019
(73) Patentinhaber: KIPP, Jens-Werner, 33659 Bielefeld (DE)
(72) Erfinder: KIPP, Jens-Werner, 33659 Bielefeld (DE)
(74) Vertreter: Wickord, Wiro
(86) Internationale Anmeldenummer: PCT/DE2017/100330
(87) Internationale Veröffentlichungsnummer: WO 2017/190729

(56) Entgegenhaltungen:
- EP-A1- 2 128 551
- DE-A1-102014 204 718
- JP-A- 2002 317 919
- US-A- 5 226 285
- US-A1- 2010 273 118
- US-A1- 2016 047 609

## Beschreibung

Die Erfindung betrifft ein Verfahren zur Überwachung eines Verschmutzungsgrads eines Wärmetauschers sowie eine Vorrichtung zur Durchführung des Verfahrens.

Wärmetauscher werden in großer Stückzahl im industriellen Umfeld eingesetzt und in vielen Fällen quasi unterbrechungsfrei über eine lange Zeit betrieben. Während des Betriebs verschmutzen die Wärmetauscher. Beispielsweise wird mit einem zu kühlenden Medium, insbesondere Luft, Schmutz in den Wärmetauscher eingebracht. Der Schmutz setzt sich an den Grenzflächen des Wärmetauschers fest. Er reduziert beziehungsweise behindert die Strömung des Mediums im Wärmetauscher und beeinflusst den Wärmeübergangswiderstand beziehungsweise die Effizienz des Wärmeübergangs zwischen einem Kühlmedium und dem zu kühlenden Medium negativ. Letztlich steigt hierdurch der Energiebedarf zum Betrieb des Wärmetauschers. Eine regelmäßige Reinigung des Wärmetauschers ist heute in der Regel nicht vorgesehen. Die Unternehmen beziehungsweise Betreiber des Wärmetauschers können weder Aussagen zum Verschmutzungsgrad des Wärmetauschers, zu der Wirkungsgradverschlechterung infolge der Verschmutzung oder zu dem Zeitpunkt der nächsten planmäßigen oder außerplanmäßigen Reinigung machen.

Verfahren zur Überwachung von Wärmetauschern in Bezug auf ihren Verschmutzungsgrad und zur Durchführen des Verfahrens ausgebildete Vorrichtungen sind beispielsweise aus der DE 10 2014 204 718 A1, US 2016/047609 A1, US 5 226 285 A und US 2010/273118 A1 bekannt Die US 2010/273118 A1 zeigt ein Verfahren gemäß dem Oberbegriff des Anspruchs 1.

Aufgabe der vorliegenden Erfindung ist es insofern, ein Verfahren zur Bestimmung eines Verschmutzungsgrads und/oder einer Wirkungsgradverschlechterung eines Wärmetauschers infolge einer Verschmutzung anzugeben. Die Bestimmung der Verschmutzung beziehungsweise der Wirkungsgradänderung soll mit technischen Mitteln automatisiert während des normalen Betriebs erfolgen. Ferner ist es Aufgabe der Erfindung, eine Vorrichtung zur Durchführung des Verfahrens anzugeben.

Zur Lösung der Aufgabe weist das erfindungsgemäße Verfahren die Merkmale des unabhängigen Patentanspruchs 1 auf.

Nach der Erfindung ist vorgesehen, dass während eines Lernbetriebs in einem gereinigten Referenzbetriebszustand des Wärmetauschers für einen oder bevorzugt für mehrere Referenzbetriebssituationen die Kühlarbeit eines für die Kühlung zuständigen Elektromotors bestimmt wird. Nach dem Abschluss des Lernbetriebs wird in einem Messbetrieb des erfindungsgemäßen Verfahrens in einer zu der Referenzbetriebssituation korrespondierenden Arbeitsbetriebssituation die Kühlarbeit des gleichen Elektromotors bestimmt. Nach Durchführung des Lernbetriebs und des Messbetriebs wird in Kenntnis der unterschiedlichen Kühlarbeit im Messbetrieb und im Kühlbetrieb auf eine Änderung eines Wirkungsgrads des Wärmetauschers geschlossen. Insbesondere kann in Kenntnis einer Verschlechterung des Wirkungsgrads bestimmt werden, wie viel mehr Energie aufgrund der Verschmutzung des Wärmetauschers für dessen Betrieb aufgebracht werden muss. In Kenntnis einer durchschnittlichen Dauer einer Reinigung des Wärmetauschers und typischer Kosten für die Reinigung des Wärmetauschers kann dann bestimmt werden, ob der Fortbetrieb des verschmutzten Wärmetauschers wirtschaftlich weniger vorteilhaft ist als die Durchführung einer Reinigung des Wärmetauschers. Neben der Kosten der Reinigung können hierbei insbesondere die Ausfallzeiten des Wärmetauschers und der mit dem Stillsetzen des Wärmetauschers verbundene Produktionsausfall berücksichtigt werden.

Es kann insbesondere vorgesehen sein, dass der Lernbetrieb einmalig durchgeführt wird, während der Messbetrieb wiederkehrend durchgeführt wird. Beispielsweise wird der Lernbetrieb einmalig nach Durchführung einer Reinigung oder bei der Inbetriebnahme des Wärmetauschers durchgeführt. Der Messbetrieb wird beispielsweise periodisch in gleichen oder variablen Betriebszeitintervallen durchgeführt.

Nach einer Weiterbildung der Erfindung wird die Kühlarbeit für den Elektromotor in dem Lernbetrieb und in dem Messbetrieb bestimmt, indem die Wirkleistung beziehungsweise der Motorstrom des Elektromotors bestimmt werden. Die Wirkleistung beziehungsweise der Motorstrom des Elektromotors kann vergleichsweise einfach erfasst und zur Bestimmung einer elektrischen Leistungsaufnahme des Elektromotors herangezogen werden. Aus der Leistungsaufnahme ergibt sich über die Zeit die von dem Elektromotor in einem Erfassungszeitintervall aufgenommene Kühlarbeit. Das Erfassungszeitintervall kann dabei im Lernbetrieb und im Messbetrieb gleich groß gewählt werden oder unterschiedlich bemessen sein.

Nach einer vorteilhaften Weiterbildung sieht die Erfindung vor, dass die Bestimmung der Kühlarbeit in dem Lernbetrieb und/oder in dem Messbetrieb durchgeführt wird, nachdem der Wärmetauscher in einem quasistatischen beziehungsweise stationären Betriebszustand ist. Zu diesem Zweck erfolgt die Bestimmung der Kühlarbeit des Elektromotors nach einer Reaktionszeit des Wärmetauschers bei einer konstanten Leistungsaufnahme des Elektromotors, bei konstanter Temperatur des zu kühlenden Mediums vor und nach der Energiewandlung und bei einer konstanten Kühlmitteltemperatur. Die Bestimmung der Reaktionszeit kann dabei auf unterschiedlicher Weise erfolgen. Beispielsweise können Erfahrungswerte der Vergangenheit genutzt werden, um die Reaktionszeit konservativ abzuschätzen. Ein so ermittelter Wert für die Reaktionszeit des Wärmetauschers kann dann in einem Datenspeicher abgelegt und vor der Durchführung des erfindungsgemäßen Verfahrens herangezogen werden. Ebenso ist vorgesehen, dass die zur Bestimmung des stationären Betriebszustands relevanten Kenngrößen des Systems, insbesondere die Leistungsaufnahme des Elektromotors, die Temperatur des zu kühlenden Mediums vor und nach der Energiewandlung und die Kühlmitteltemperatur sensorisch erfasst werden. Aus den so erfassten Kenngrößen kann dann der stationäre Betriebszustand des Wärmetauschers ermittelt werden. Die Bestimmung der Kühlarbeit in dem Lernbetrieb beziehungsweise in dem Messbetrieb schließt sich dann an.

In dem Lernbetrieb wird bei gereinigtem Wärmetauscher die Kühlarbeit bevorzugt für eine Mehrzahl von Referenzbetriebssituationen ermittelt. Es besteht insofern die Möglichkeit, die während des Messbetriebs in einer ausgewählten Arbeitsbetriebssituation bestimmte Kühlarbeit des Elektromotors zu vergleichen mit dem Wert der Kühlarbeit in einer oder mehreren korrespondierenden Referenzbetriebssituationen. Beispielsweise kann eine Arbeitsbetriebssituation einer Referenzbetriebssituation gleichen, etwa in Bezug auf die Temperatur, den Druck und den Volumenstrom des zu kühlenden Mediums. Beispielsweise kann vorgesehen sein, dass für eine Arbeitssituation, zu der keine exakte gleiche Referenzbetriebssituation im Datenspeicher dokumentiert ist, mithilfe einer Interpolation der für wenigstens zwei in dem Datenspeicher abgelegten Referenzbetriebssituationen bestimmten Werte der Kühlarbeit die Änderung des Wirkungsgrads des Wärmetauschers zu ermitteln. Die wenigstens zwei für die Interpolation betrachteten Referenzbetriebssituationen können in gleicher oder unterschiedlicher Gewichtung Eingang in die Bestimmung des Wirkungsgrads des Wärmetauschers finden.

Eine zur Lösung der Aufgabe ausgebildete Vorrichtung weist die Merkmale des unabhängigen Patentanspruchs 10 auf.

Die Vorrichtung umfasst insbesondere eine Zentralmesseinrichtung und eine Mehrzahl von Wärmetauschern, wobei eine Mehrzahl von den Wärmetauschern zugeordneten Sensoren an die Zentralmesseinrichtung angeschlossen sind und wobei die einem einzelnen Wärmetauscher zugeordneten Sensoren mit einer Recheneinheit der Zentralmesseinrichtung und einem Datenspeicher der Zentralmesseinrichtung derart zusammenwirken, dass für jeden einzelnen Wärmetauscher getrennt eine infolge der Verschmutzung auftretende Wirkungsgradänderung durch Vergleich der im Messbetrieb bestimmten Kühlarbeit eines Elektromotors des betrachteten Wärmetauschers und einem in dem Datenspeicher abgelegten Wert der Kühlarbeit des gleichen Wärmetauschers in einem gereinigtem Referenzbetriebszustand verglichen wird. Die Zentralmesseinrichtung kann dabei insbesondere ortsfern zu wenigstens einzelnen Wärmetauschern vorgesehen sein. Ein Zeitpunkt zur Durchführung einer Reinigung kann für jeden betrachtenden Wärmetauscher individuell bestimmt werden.

Nach einer Weiterbildung der Erfindung kann vorgesehen sein, dass für jeden einzelnen Wärmetauscher ein dezentrales Steuermodul vorgesehen ist. Die den einzelnen Wärmetauschern zugeordneten Sensoren sind dann bevorzugt mit dem dezentralen Steuermodul verbunden. Das dezentrale Steuermodul ist über eine Datenleitung, insbesondere einem Datenbus mit der Zentralmesseinrichtung verbunden. Insofern können die mithilfe der Sensoren ermittelten Kenngrößen von dem dezentralen Steuermodul gesammelt beziehungsweise aggregiert und validiert werden. Ebenso können die während des Lernbetriebs für den einzelnen Wärmetauscher ermittelten Werte für die Kühlarbeit in einem Datenspeicher des dezentralen Steuermoduls abgelegt sein. Beispielsweise kann vorgesehen sein, dass die Bestimmung der Wirkungsgradänderung für alle angeschlossenen Wärmetauscher in der Zentralmesseinrichtung erfolgt. Auch beim Vorsehen der dezentralen Steuermodule kann der Datenspeicher für die während des Lernbetriebs ermittelte Kühlarbeit des Elektromotors der Zentralmesseinrichtung zugeordnet sein.

Nach der Erfindung kann vorgesehen sein, dass das Prinzip der Überwachung der Energie wandelnden Prozesse weit gefasst wird. Es kann beispielsweise die Leistungsaufnahme eines Elektromotors überwacht werden, welcher einen Propeller antreibt zur Bereitstellung eines Luftstroms. Beispielsweise kann eine zum Umwälzen eines Gases oder einer Flüssigkeit vorgesehene Elektropumpe überwacht werden. Das umgewälzte Medium kann zum Heizen beziehungsweise Kühlen eines dem Wärmetauscher zugeführten Nutzvolumenstroms vorgesehen sein. Das erfindungsgemäße Verfahren lässt sich insofern auf Lamellenwärmetauscher anwenden, bei denen die steigende Motorleistung des Lüfters bewertet wird. Ebenso lässt es sich bei Rohrbündel-, Platten-, Gegenstrom-, Gleichstrom- und Kreuzstromwärmetauschern anwenden, bei denen ein flüssiges Medium von einer elektrisch angetriebenen Pumpe bewegt wird. Auch wird die elektrische Arbeit der Pumpe im Zusammenhang mit der verrichteten Energiewandlung ausgewertet.

Es kann ferner vorgesehen sein, dass das Prinzip der dem erfindungsgemäßen Verfahren zugrundeliegenden Überwachung der Energie wandelnden Prozesse über die Überwachung von Elektromotoren hinaus ausgedehnt wird. Insbesondere können beliebige andere Energiequellen hinsichtlich ihrer Leistungsbilanz überwacht werden. Der Energieverbrauch kann der Auswerteeinheit beispielsweise aufbereitet zur Verfügung gestellt werden. Beispielsweise kann der Energieverbrauch bei einem zum Temperieren eines Fluids vorgesehenen Gasbrenner erfasst und in Bezug auf die Referenzbetriebssituation und die Arbeitsbetriebssituation verglichen werden. Die Erfassung der anderen Prozessparameter erfolgt analog zu den zuvor beschriebenen Prozessgrößen.

Aus den weiteren Unteransprüchen und der nachfolgenden Beschreibung sind weitere Vorteile, Merkmale und Einzelheiten der Erfindung zu entnehmen. Dort erwähnte Merkmale können jeweils einzeln für sich oder auch in beliebiger Kombination erfindungswesentlich sein. Erfindungsgemäß beschriebene Merkmale und Details der Vorrichtung gelten selbstverständlich auch im Zusammenhang mit dem erfindungsgemäßen Verfahren und umgekehrt. So kann auf die Offenbarung zu den einzelnen Erfindungsaspekten stets wechselseitig Bezug genommen werden. Die Zeichnungen dienen lediglich beispielhaft der Klarstellung der Erfindung und haben keinen einschränkenden Charakter.

Anhand der beigefügten Zeichnungen wird die Erfindung nachfolgend näher erläutert. Dabei zeigen:
- Figur 1: eine Prinzipdarstellung für einen Wärmetauscher, an dem das erfindungsgemäße Verfahren durchgeführt wird und
- Figur 2: eine erfindungsgemäße Vorrichtung mit einer Zentralmesseinrichtung und einer Mehrzahl von Wärmetauschern.

Figur 1 zeigt einen Wärmetauscher 1, dem über einen ersten Fluidkanal 2 ein zu kühlendes Medium und über einen Kühlmittelkreislauf 3 ein Kühlmittel zugeführt wird. Dem Kühlmittelkreislauf 3 ist eine Kühlmittelpumpe 4 zugeordnet, welche von einem für die Kühlung zuständigen Elektromotor 5 betrieben wird. Das in dem Kühlmittelkreislauf 3 umgepumpte Kühlmittel hat eine Kühlmitteltemperatur Tₖ. Das zu kühlende Medium, welches über den Fluidkanal 2 geführt wird, wird dem Wärmetauscher 1 mit einer Eingangstemperatur Tᵢ zugeführt und bei einer Ausgangtemperatur Tₒ abgeführt. In Bezug auf den Elektromotor 5 werden die Wirkleistung P_{M} und die Kühlleistung P_{K} bestimmt. Zur Bestimmung der Wirkleistung PM werden insbesondere der Motorstrom i, die Spannung u und die Phase ermittelt.

Erfindungsgemäß ist es vorgesehen, dass zunächst in einem Lernbetrieb in einem gereinigten Referenzbetriebszustand des Wärmetauschers 1 für wenigstens eine und bevorzugt für eine Mehrzahl von Referenzbetriebssituationen die Kühlarbeit J_{R} des für die Kühlung zuständigen Elektromotors 5 bestimmt und die so ermittelten Werte in einem Datenspeicher abgelegt werden. Ferner wird zu einem späteren Zeitpunkt in einem Messbetrieb des Wärmetauschers 1 eine Kühlarbeit J_{B} des Elektromotors in einer Arbeitsbetriebssituation bestimmt, welche sich dadurch kennzeichnet, dass der Wärmetauscher einen anderen, insbesondere höheren Verschmutzungsgrad aufweist als im Lernbetrieb. Die Arbeitsbetriebssituation korrespondiert insbesondere zu wenigstens einer Referenzbetriebssituation. Nach Durchführung des Lernbetriebs und des Messbetriebs wird aus einer Differenz zwischen einem Wert der Kühlarbeit J_{B} im Messbetrieb und einem Wert der Kühlarbeit J_{R} im Lernbetrieb auf eine Änderung eines Wirkungsgrads des Wärmetauschers geschlossen. Insbesondere werden die Werte für die Kühlarbeit J_{B} im Messbetrieb und für die Kühlarbeit J_{R} im Lernbetrieb bestimmt, nachdem sich der Wärmetauscher 1 nach einer Reaktionszeit in einem quasistatischen beziehungsweise stationären Betriebszustand befindet, welcher dadurch gekennzeichnet ist, dass der Elektromotor 5 eine konstante Leistungsaufnahme aufweist, dass die Temperaturen Tᵢ, Tₒ des zu kühlenden Mediums vor und nach der Energiewandlung konstant sind und dass die Kühlmitteltemperatur Tₖ konstant ist.

Anhand der Änderung des Wirkungsgrads des Wärmetauschers 1 wird ein Zeitpunkt bestimmt, an dem eine Reinigung des Wärmetauschers 1 und ein Zurückversetzen desselben in den gereinigten Referenzbetriebszustand wirtschaftlicher ist als ein Fortbetrieb des ungereinigten Wärmetauschers 1. Hierbei kann neben den Energiekosten insbesondere die Ausfallzeit beziehungsweise der Produktionsstopp berücksichtigt werden, welcher mit einem Stillsetzen des Wärmetauschers verbunden ist. Ebenso können die Kosten für die Durchführung der Reinigung in Bezug auf Personal und Material berücksichtigt beziehungsweise gegengerechnet werden.

Eine erfindungsgemäße Vorrichtung zur Durchführung des Verfahrens nach Figur 2 sieht eine Zentralmesseinrichtung 6 und eine Mehrzahl von Wärmetauschern 1.1, 1.2, 1.3, 1.4 vor. Jedem Wärmetauscher 1.1, 1.2, 1.3, 1.4 ist ein dezentrales Steuermodul 7.1, 7.2, 7.3, 7.4 zugeordnet. Das dezentrale Steuermodul 7.1, 7.2, 7.3, 7.4 jedes einzelnen Wärmetauschers 1.1, 1.2, 1.3, 1.4 wirkt mit einer Anzahl von nicht dargestellten Sensoren zusammen, welche insbesondere dazu dienen, den Motorstrom i für den Elektromotor, die Kühlmitteltemperatur Tₖ, die Temperatur Tᵢ des zu kühlenden Mediums vor der Energiewandlung und die Temperatur Tₒ des zu kühlenden Mediums nach der Energiewandlung zu bestimmen. Jeweils ist das dezentrale Steuermodul 7.1, 7.2, 7.3, 7.4 über einen Datenbus 8 mit der Zentralmesseinrichtung 5 verbunden. Die mithilfe der Sensoren bestimmten Messwerte werden in den dezentralen Steuermodul 7.1, 7.2, 7.3, 7.4 verarbeitet, beispielsweise digitalisiert und gefiltert, zwischengespeichert oder dergleichen und zur Bestimmung der Änderungen des Wirkungsgrads über den Datenbus 8 an die Zentralmesseinrichtung 6 übertragen. Die Zentralmesseinrichtung 6 bestimmt mithilfe einer nicht dargestellten Recheneinheit die Kühlarbeit J_{B} in den momentanen Arbeitsbetriebszustand und vergleicht diese mit in einem Datenspeicher der Zentralmesseinrichtung 6 abgelegten Werten für die Kühlarbeit J_{R} des Elektromotors 5 in dem gereinigten Referenzbetriebszustand des Wärmetauschers 1.

Nach einer alternativen, nicht dargestellten Ausführungsform der Erfindung kann auf die dezentrale Steuermodule 7.1, 7.2, 7.3, 7.4 verzichtet werden. Ebenso kann statt des Datenbusses 8 eine beliebige andere geeignete datentechnische Kopplung zwischen den Wärmetauschern 1.1, 1.2, 1.3, 1.4 und der Zentralmesseinrichtung 6 geschaffen werden.

Nach dem vorliegenden Ausführungsbeispiel der Erfindung wird ein Volumenstrom V des zu kühlenden Mediums durch den Fluidkanal 2 des Wärmetauschers 1 zur Anwendung des Messprinzips konstant oder jedenfalls näherungsweise konstant bleiben. Der Volumenstrom des zu kühlenden Mediums durch den Fluidkanal 2 wird bevorzugt nicht erfasst. Ebenso wird ein konstanter Druck des zu kühlenden Mediums nicht erfasst.

Nach einem alternativen Beispiel der Erfindung können der Volumenstrom und ein Druck des zu kühlenden Mediums variieren. Es ist dann vorgesehen, die Größen zu erfassen und bei der Bestimmung der Kühlarbeit J_{R}, J_{B} zu berücksichtigen.

Die Figuren 3 und 4 zeigen alternative Ausführungsformen, bei denen Fluidkanäle 2 eines Wärmetauschers 1 in einem Flüssigkeitsbad 10 vorgesehen sind und von dem zu kühlenden Medium durchströmt werden. In Figur 3 ist der Wärmetauscher 1 als Rohrbündelwärmetauscher ausgeführt. Figur 4 zeigt einen Plattenwärmetauscher. Die in dem Flüssigkeitsbad 10 vorgesehene Flüssigkeit wird über eine Betriebseinheit 9 temperiert. Beispielsweise kann als Teil der Betriebseinheit 9 ein Gasbrenner vorgesehen sein, welcher hinsichtlich seiner Verbrauchsdaten überwacht wird zur Auswertung einer Energiebilanz des Wärmetauschers in der Referenzbetriebssituation und der Arbeitsbetriebssituation sowie zur Bestimmung des Verschmutzungsgrads.

Gleiche Bauteile und Bauteilfunktionen sind durch gleiche Bezugszeichen gekennzeichnet.

### Bezugszeichenliste

- 1: Wärmetauscher
- 1.1: Wärmetauscher
- 1.2: Wärmetauscher
- 1.3: Wärmetauscher
- 1.4: Wärmetauscher
- 2: Fluidkanal
- 3: Kühlmittelkreislauf
- 4: Kühlmittelpumpe
- 5: Elektromotor
- 6: Zentralmesseinrichtung
- 7.1: dezentrales Steuermodul
- 7.2: dezentrales Steuermodul
- 7.3: dezentrales Steuermodul
- 7.4: dezentrales Steuermodul
- 8: Datenbus
- 9: Betriebseinheit
- 10: Flüssigkeitsbad
- Tₖ: Kühlmitteltemperatur
- Tᵢ: Temperatur des zu kühlenden Mediums vor der Energiewandlung
- Tₒ: Temperatur des zu kühlenden Mediums nach der Energiewandlung
- i: Motorstrom
- P_{K}: Kühlleistung
- P_{M}: Wirkleistung des Elektromotors
- J_{R}: verrichtete Arbeit des kühlenden Elektromotors in einem gereinigten Referenzbetriebszustand (Lernbetrieb) des Wärmetauschers
- J_{B}: verrichtete Arbeit des kühlenden Elektromotors in einem Arbeitsbetriebszustand (Messbetrieb)
- V: Volumenstrom des zu kühlenden Mediums

## Patentansprüche

1. Verfahren zur Überwachung eines Verschmutzungsgrads eines Wärmetauschers (1, 1.1, 1.2, 1.3, 1.4) umfassend
- einen Lernbetrieb, bei dem in einem gereinigten oder neuen Referenzbetriebszustand des Wärmetauschers für wenigstens eine Referenzbetriebssituation die Kühlarbeit (J_{R}) eines für die Kühlung zuständigen Elektromotors (5) bestimmt und in einem Datenspeicher abgelegt wird, und
- einen Messbetrieb, bei dem in einer zu der wenigstens einen Referenzbetriebssituation korrespondierenden Arbeitsbetriebssituation die Kühlarbeit (J_{B}) des Elektromotors (5) bestimmt wird,
wobei nach Durchführung des Lernbetriebs und des Messbetriebs aus einer Differenz zwischen einem Wert der Kühlarbeit (J_{B}) im Messbetrieb und dem Wert der Kühlarbeit (J_{R}) im Lernbetrieb auf eine Änderung eines Wirkungsgrads des Wärmetauschers (1, 1.1, 1.2, 1.3, 1.4) **geschlossen wird, dadurch gekennzeichnet, dass anhand** der Änderung des Wirkungsgrads des Wärmetauschers (1, 1.1, 1.2, 1.3, 1.4) ein Zeitpunkt bestimmt wird, an dem eine Reinigung des Wärmetauschers (1, 1.1, 1.2, 1.3, 1.4) und ein Zurückversetzen desselben in den gereinigten Referenzbetriebszustand wirtschaftlicher ist als der Fortbetrieb des ungereinigten Wärmetauschers (1, 1.1, 1.2, 1.3, 1.4).

2. Verfahren nach Anspruch 1, **dadurch gekennzeichnet, dass** die Bestimmung der Kühlarbeit (J_{R}, J_{B}) in dem Lernbetrieb und/oder in dem Messbetrieb durchgeführt wird, nachdem sich nach einer Reaktionszeit bei konstanter Leistungsaufnahme (P) des Elektromotors (5), bei konstanter Temperatur (Tᵢ) des zu kühlenden Mediums vor der Energiewandlung und bei konstanter Kühlmitteltemperatur (Tₖ) die Temperatur (Tₒ) des zu kühlenden Mediums nach der Energiewandlung nicht mehr ändert.

3. Verfahren nach Anspruch 1 oder 2, **dadurch gekennzeichnet, dass** zur Bestimmung der Kühlarbeit (J_{R}, J_{B}) in dem Lernbetrieb und/oder in dem Messbetrieb die Wirkleistung (P_{W}) des Elektromotors (5) gemessen wird.

4. Verfahren nach einem der Ansprüche 1 bis 3, **dadurch gekennzeichnet, dass** die Kühlarbeit (J_{R}, J_{B}) bestimmt wird, während ein durch den Wärmetauscher (1, 1.1, 1.2, 1.3, 1.4) geführter Volumenstrom und/oder ein Druck des zu kühlenden Mediums konstant gehalten werden, und/oder dass zur Bestimmung der Kühlarbeit (J_{R}, J_{B}) der Volumenstrom (V) und/oder der Druck des zu kühlenden Mediums erfasst werden.

5. Verfahren nach einem der Ansprüche 1 bis 4, **dadurch gekennzeichnet, dass** ein Erfassungszeitintervall zur Bestimmung der Kühlarbeit (J_{R}) im Lernbetrieb und ein Erfassungszeitintervall zur Bestimmung der Kühlarbeit (J_{B}) im Messbetrieb gleich groß sind.

6. Verfahren nach einem der Ansprüche 1 bis 5, **dadurch gekennzeichnet, dass** im Lernbetrieb eine Mehrzahl von Referenzbetriebssituationen bestimmt und die korrespondierende Kühlarbeit (J_{R}) getrennt für die Mehrzahl von Referenzbetriebssituationen in dem Datenspeicher abgelegt wird.

7. Verfahren nach einem der Ansprüche 1 bis 6, **dadurch gekennzeichnet, dass** die Änderung des Wirkungsgrads des Wärmetauschers (1, 1.1, 1.2, 1.3, 1.4) für eine Arbeitsbetriebssituation, zu der keine exakt gleiche Referenzbetriebssituation im Datenspeicher dokumentiert ist, mithilfe einer Interpolation der für wenigstens zwei in dem Datenspeicher abgelegten Referenzbetriebssituationen bestimmten Werte der Kühlarbeit (J_{R}) ermittelt wird, wobei die wenigstens zwei Referenzbetriebssituationen in gleicher beziehungsweise unterschiedlicher Gewichtung Eingang in die Bestimmung des Wirkungsgrads des Wärmetauschers (1, 1.1, 1.2, 1.3, 1.4) finden.

8. Verfahren nach einem der Ansprüche 1 bis 7, **dadurch gekennzeichnet, dass** ein Ende der Reaktionszeit des Wärmetauschers (1, 1.1, 1.2, 1.3, 1.4) durch eine Messung der Leistungsaufnahme (P) des Elektromotors (5) und/oder der Temperatur (Tᵢ, T_{ο}) des zu kühlenden Mediums vor und nach der Energiewandlung und der Kühlmitteltemperatur (Tₖ) in dem Lernbetrieb und/oder in dem Messbetrieb bestimmt und dann die Kühlarbeit (J_{B}, J_{R}) des Elektromotors (5) bestimmt wird.

9. Verfahren nach einem der Ansprüche 1 bis 8, **dadurch gekennzeichnet, dass** in dem Datenspeicher Parameter zur Bestimmung der Reaktionszeit und/oder einer Dauer des Lernbetriebs abgespeichert werden.

10. Vorrichtung eingerichtet zur Durchführung des Verfahrens nach einem der Ansprüche 1 bis 9, wobei eine Zentralmesseinrichtung (6) und eine Mehrzahl von Wärmetauschern (1, 1.1, 1.2, 1.3, 1.4) vorgesehen sind, wobei eine Mehrzahl von den Wärmetauschern (1, 1.1, 1.2, 1.3, 1.4) zugeordneten Sensoren an die Zentralmesseinrichtung (6) angeschlossen sind und wobei die einem einzelnen Wärmetauscher (1, 1.1, 1.2, 1.3, 1.4) zugeordneten Sensoren mit einer Recheneinheit der Zentralmesseinrichtung (6) und einem Datenspeicher der Zentralmesseinrichtung (6) derart zusammenwirken, dass für jeden einzelnen Wärmetauscher (1, 1.1, 1.2, 1.3, 1.4) getrennt die Wirkungsgradänderung durch Vergleich eines im einem Messbetrieb bestimmten Werts für die Kühlarbeit (J_{B}) eines Elektromotors (5) des betrachteten einzelnen Wärmetauschers (1, 1.1, 1.2, 1.3, 1.4) und einem in dem Datenspeicher abgelegten Wert der Kühlarbeit (J_{R}) des gleichen Wärmetauschers (1, 1.1, 1.2, 1.3, 1.4) für wenigstens eine Referenzbetriebssituation bestimmt wird, welche in einem gereinigten Referenzbetriebszustand ermittelt ist.

11. Vorrichtung nach Anspruch 10, **dadurch gekennzeichnet, dass** die Zentralmesseinrichtung (6) ortsfern zu wenigstens einzelnen Wärmetauschern (1, 1.1, 1.2, 1.3, 1.4) vorgesehen ist und/oder dass ein Zeitpunkt zur Durchführung einer Reinigung für jeden angeschlossenen Wärmetauscher (1, 1.1, 1.2, 1.3, 1.4) individuell bestimmbar ist.

12. Vorrichtung nach Anspruch 10 oder 11, **dadurch gekennzeichnet, dass** jedem einzelnen Wärmetauscher (1, 1.1, 1.2, 1.3, 1.4) ein mit den lokalen Sensoren und/oder dem einzelnen Wärmetauscher (1, 1.1, 1.2, 1.3, 1.4) zusammenwirkende dezentrales Steuermodul (7.1, 7.2, 7.3, 7.4) zugeordnet ist und/oder dass das dezentrale Steuermodul (7.1, 7.2, 7.3, 7.4) datentechnisch mit der Zentralmesseinrichtung (6) verbunden ist.

13. Vorrichtung nach einem der Ansprüche 10 bis 12, **dadurch gekennzeichnet, dass** die dezentralen Steuermodul (7.1, 7.2, 7.3, 7.4) über ein Bussystem (8) mit der Zentralmesseinrichtung (6) verbunden sind.

## Claims

1. Method for monitoring a degree of soiling of a heat exchanger (1, 1.1, 1.2, 1.3, 1.4), comprising
- learning operation, in which the cooling work (J_{R}) of an electric motor (5) responsible for cooling is determined in a cleaned or new reference operating state of the heat exchanger for at least one reference operating situation and stored in a data store, and
- measurement operation, in which the cooling work (J_{B}) of the electric motor (5) is determined in a working operating situation corresponding to the at least one reference operating situation,
a change in the efficiency of the heat exchanger (1, 1.1, 1.2, 1.3, 1.4) being ascertained, after the learning operation and measurement operation are carried out, from a difference between a value of the cooling work (J_{B}) during the measurement operation and the value of the cooling work (J_{R}) during the learning operation, **characterised in that**, using the change in the efficiency of the heat exchanger (1, 1.1, 1.2, 1.3, 1.4), a moment in time is determined at which cleaning the heat exchanger (1, 1.1, 1.2, 1.3, 1.4) and setting it back to the cleaned reference operating state is more economical than continuing to operate the uncleaned heat exchanger (1, 1.1, 1.2, 1.3, 1.4).

2. Method according to claim 1, **characterised in that** the cooling work (J_{R}, J_{B}) is determined during the learning operation and/or during the measurement operation once the temperature (Tₒ) of the medium to be cooled is no longer changing after the energy conversion, after a reaction time, when there is a constant power uptake (P) of the electric motor (5), a constant temperature (Tᵢ) of the medium to be cooled before the energy conversion, and a constant coolant temperature (Tₖ).

3. Method according to either claim 1 or claim 2, **characterised in that** the effective power (P_{W}) of the electric motor is measured so as to determine the cooling work (J_{R}, J_{B}) during the learning operation and/or during the measurement operation.

4. Method according to any of claims 1 to 3, **characterised in that** the cooling work (J_{R}, J_{B}) is determined while a volume flow passed through the heat exchanger (1, 1.1, 1.2, 1.3, 1.4) and/or a pressure of the medium to be cooled are kept constant, and/or **in that** the volume flow (V) and/or pressure of the medium to be cooled are determined so as to determine the cooling work (J_{R}, J_{B}).

5. Method according to any of claims 1 to 4, **characterised in that** a detection time interval for determining the cooling work (J_{R}) during the learning operation and a detection time interval for determining the cooling work (J_{B}) during the measurement operation are the same size.

6. Method according to any of claims 1 to 5, **characterised in that** during the learning operation a plurality of reference operating situations are determined and the corresponding cooling work (J_{R}) is stored in the data store separately for the plurality of reference operating situations.

7. Method according to any of claims 1 to 6, **characterised in that**, for a working operating situation for which no exactly identical reference operating situation is documented in the data store, the change in the efficiency of the heat exchanger (1, 1.1, 1.2, 1.3, 1.4) is detected by interpolating the values of the cooling work (J_{R}) which have been determined for at least two reference operating situations which are stored in the data store, the at least two reference operating situations being incorporated into the determination of the efficiency of the heat exchanger (1, 1.1, 1.2, 1.3, 1.4) with the same or different weightings.

8. Method according to any of claims 1 to 7, **characterised in that** an end of the reaction time of the heat exchanger (1, 1.1, 1.2, 1.3, 1.4) is determined by measuring the power uptake (P) of the electric motor (5) and/or the temperature (Tᵢ, Tₒ) of the medium to be cooled before and after the energy conversion and the coolant temperature (Tₖ) during the learning operation and/or during the measurement operation, and subsequently the cooling work (J_{B}, J_{R}) of the electric motor (5) is determined.

9. Method according to any of claims 1 to 8, **characterised in that** parameters for determining the reaction time and/or a duration of the learning operation are stored in the data store.

10. Device configured to carry out the method according to any of claims 1 to 9, wherein a central measurement device (6) and a plurality of heat exchangers (1, 1.1, 1.2, 1.3, 1.4) are provided, a plurality of sensors assigned to the heat exchangers (1, 1.1, 1.2, 1.3, 1.4) being connected to the central measurement device (6) and the sensors assigned to an individual heat exchanger (1, 1.1, 1.2, 1.3, 1.4) cooperating with a computing unit of the central measurement device (6) and with a data store of the central measurement device (6) in such a way that, separately for each individual heat exchanger (1, 1.1, 1.2, 1.3, 1.4), the change in efficiency is determined by comparing a value determined during measurement operation for the cooling work (J_{B}) of an electric motor (5) of the individual heat exchanger (1, 1.1, 1.2, 1.3, 1.4) in question and a value stored in the data store for the cooling work (J_{R}) of the same heat exchanger (1, 1.1, 1.2, 1.3, 1.4) for at least one reference operating situation, which is detected in a cleaned reference operating state.

11. Device according to claim 10, **characterised in that** the central measurement device (6) is provided remotely from at least individual heat exchangers (1, 1.1, 1.2, 1.3, 1.4) and/or **in that** a moment in time for carrying out cleaning can be determined for each connected heat exchanger (1, 1.1, 1.2, 1.3, 1.4) individually.

12. Device according to either claim 10 or claim 11, **characterised in that** a decentralised control module (7.1, 7.2, 7.3, 7.4), cooperating with the local sensors and/or the individual heat exchanger (1, 1.1, 1.2, 1.3, 1.4), is assigned to each individual heat exchanger (1, 1.1, 1.2, 1.3, 1.4), and/or **in that** the decentralised control module (7.1, 7.2, 7.3, 7.4) is data-linked to the central measurement device (6).

13. Device according to any of claims 10 to 12, **characterised in that** the decentralised control modules (7.1, 7.2, 7.3, 7.4) are connected to the central measurement device (6) via a bus system (8).

## Revendications

1. Procédé pour surveiller un degré d'encrassement d'un échangeur de chaleur (1, 1.1, 1.2, 1.3, 1.4) comprenant :
- un mode d'apprentissage dans lequel, dans un état de fonctionnement de référence nettoyé ou neuf de l'échangeur de chaleur, le travail de refroidissement (J_{R}) d'un moteur électrique (5) responsable du refroidissement est déterminé pour au moins une situation de fonctionnement de référence et stocké dans une mémoire de données, et
- - un mode de mesure dans lequel le travail de refroidissement (J_{B}) du moteur électrique (5) est déterminé dans une situation de fonctionnement de travail correspondant à au moins une situation de fonctionnement de référence,
dans lequel, après exécution du mode d'apprentissage et du mode de mesure, une modification de l'efficacité de l'échangeur de chaleur (1, 1.1, 1.2, 1.3, 1.4) est déduite d'une différence entre une valeur du travail de refroidissement (J_{B}) dans le mode de mesure et la valeur du travail de refroidissement (J_{R}) dans le mode d'apprentissage,
**caractérisé en ce qu'**il est déterminé, sur la base de la modification de l'efficacité de l'échangeur de chaleur (1, 1.1, 1.2, 1.3, 1.4), un instant où un nettoyage de l'échangeur de chaleur (1, 1.1, 1.2, 1.3, 1.4) et une remise de celui-ci à l'état de fonctionnement de référence nettoyé est plus économique que la poursuite du fonctionnement de l'échangeur de chaleur (1, 1.1, 1.2, 1.3, 1.4) non nettoyé.

2. Procédé selon la revendication 1, **caractérisé en ce que** la détermination du travail de refroidissement (J_{R}, J_{B}) est effectuée en mode d'apprentissage et/ou en mode de mesure après que la température (Tₒ) du milieu à refroidir après la conversion d'énergie ne change plus après un temps de réaction à consommation de puissance constante (P) du moteur électrique (5), à température constante (Tᵢ) du milieu à refroidir avant la conversion d'énergie et à température constante de l'agent de refroidissement (Tₖ).

3. Procédé selon la revendication 1 ou 2, **caractérisé en ce que** pour déterminer le travail de refroidissement (J_{R}, J_{B}) en mode d'apprentissage et/ou en mode de mesure, la puissance active (P_{W}) du moteur électrique (5) est mesurée.

4. Procédé selon l'une des revendications 1 à 3, **caractérisé en ce que** le travail de refroidissement (J_{R}, J_{B}) est déterminé pendant qu'un débit volumique conduit à travers l'échangeur de chaleur (1, 1.1, 1.2, 1.3, 1.4) et/ou une pression du milieu à refroidir sont maintenus constants, et/ou que, pour déterminer le travail de refroidissement (J_{R}, J_{B}), le débit volumique (V) et/ou la pression du milieu à refroidir sont détectés.

5. Procédé selon l'une des revendications 1 à 4, **caractérisé en ce qu'**un intervalle de temps de détection pour déterminer le travail de refroidissement (J_{R}) en mode d'apprentissage et un intervalle de temps de détection pour déterminer le travail de refroidissement (J_{B}) en mode de mesure sont de même taille.

6. Procédé selon l'une des revendications 1 à 5, **caractérisé en ce qu'**une pluralité de situations de fonctionnement de référence sont déterminées en mode d'apprentissage et le travail de refroidissement (J_{R}) correspondant est enregistré séparément dans la mémoire de données pour la pluralité de situations de fonctionnement de référence.

7. Procédé selon l'une des revendications 1 à 6, **caractérisé en ce que** la modification de l'efficacité de l'échangeur de chaleur (1, 1.1, 1.2, 1.3, 1. 4), pour une situation de fonctionnement de travail pour laquelle aucune situation de fonctionnement de référence exactement identique n'est documentée dans la mémoire de données, est déterminée à l'aide d'une interpolation des valeurs du travail de refroidissement (J_{R}) déterminées pour au moins deux situations de fonctionnement de référence enregistrées dans la mémoire de données, lesdites au moins deux situations de fonctionnement de référence étant prises en considération avec une pondération identique ou différente dans la détermination de l'efficacité de l'échangeur de chaleur (1, 1.1, 1.2, 1.3, 1.4).

8. Procédé selon l'une des revendications 1 à 7, **caractérisé en ce qu'**une fin du temps de réaction de l'échangeur de chaleur (1, 1.1, 1.2, 1.3, 1.4) est déterminée par une mesure de la consommation de puissance (P) du moteur électrique (5) et/ou de la température (Tᵢ, Tₒ) du milieu à refroidir avant et après la conversion d'énergie et la température de l'agent de refroidissement (Tₖ) en mode d'apprentissage et/ou en mode de mesure, puis le travail de refroidissement (J_{B}, J_{R}) du moteur électrique (5) est déterminé.

9. Procédé selon l'une des revendications 1 à 8, **caractérisé en ce que** des paramètres pour déterminer le temps de réaction et/ou une durée du mode d'apprentissage sont enregistrés dans la mémoire de données.

10. Dispositif conçu pour mettre en œuvre le procédé selon l'une des revendications 1 à 9,
dans lequel un moyen de mesure central (6) et une pluralité d'échangeurs de chaleur (1, 1.1, 1.2, 1.3, 1.4) sont prévus, dans lequel une pluralité de capteurs associés aux échangeurs de chaleur (1, 1.1, 1.2, 1.3, 1.4) sont connectés au moyen de mesure central (6) et dans lequel les capteurs associés à un échangeur de chaleur individuel (1, 1.1, 1.2, 1.3, 1.4) coopèrent avec une unité de calcul du moyen de mesure central (6) et une mémoire de données du moyen de mesure central (6) de telle sorte que, pour chaque échangeur de chaleur individuel (1, 1.1, 1.2, 1.3, 1.4) séparément, la modification d'efficacité est déterminée en comparant une valeur déterminée dans un mode de mesure du travail de refroidissement (J_{B}) d'un moteur électrique (5) de l'échangeur de chaleur individuel (1, 1.1, 1.2, 1.3, 1.4) considéré et une valeur du travail de refroidissement (J_{R}) du même échangeur de chaleur (1, 1.1, 1.2, 1.3, 1.4) enregistrée dans la mémoire de données pour au moins une situation de fonctionnement de référence qui est déterminée dans un état de fonctionnement de référence nettoyé.

11. Dispositif selon la revendication 10, **caractérisé en ce que** le moyen de mesure central (6) est prévu à distance d'au moins des échangeurs de chaleur individuels (1, 1.1, 1.2, 1.3, 1.4) et/ou qu'un instant pour effectuer un nettoyage peut être déterminé individuellement pour chaque échangeur de chaleur raccordé (1, 1.1, 1.2, 1.3, 1.4).

12. Dispositif selon la revendication 10 ou 11, **caractérisé en ce qu'**à chaque échangeur de chaleur individuel (1, 1.1, 1.2, 1.3, 1.4) est associé un module de commande décentralisé (7.1, 7.2, 7.3, 7.4) coopérant avec les capteurs locaux et/ou l'échangeur de chaleur individuel (1, 1.1, 1.2, 1.3, 1.4) et/ou que le module de commande décentralisé (7.1, 7.2, 7.3, 7.4) est relié par technique de traitement de données au moyen de mesure central (6).

13. Dispositif selon l'une des revendications 10 à 12, **caractérisé en ce que** les modules de commande décentralisés (7.1, 7.2, 7.3, 7.4) sont reliés au moyen de mesure central (6) par un système de bus (8).
